# EUROPÄISCHE PATENTSCHRIFT

(11) **EP 1 978 844 B1**
(45) Veröffentlichungstag und Bekanntmachung des Hinweises auf die Patenterteilung: **09.02.2011**
(21) Anmeldenummer: 06818975.2
(22) Anmeldetag: 05.12.2006
(51) Int. Cl.: A47C 3/04, G09F 7/22, G09F 23/02

(54) **REKLAMEZAUN MIT SITZ**
ADVERTISING FENCE WITH A SEAT
BARRIÈRE PUBLICITAIRE AVEC UN SIÈGE

(30) Priorität: 20.12.2005 YU P094305
(43) Veröffentlichungstag der Anmeldung: 15.10.2008
(73) Patentinhaber: TRI-On GmbH, 5020 Salzburg (AT)
(72) Erfinder: MIRKOVIC, Radivoje, 11000 Belgrad (RS); NIEDERBERGER, Christof, 5020 Salzburg (AT)
(74) Vertreter: Diehl & Partner GbR
(86) Internationale Anmeldenummer: PCT/EP2006/011624
(87) Internationale Veröffentlichungsnummer: WO 2007/071316

(56) Entgegenhaltungen:
- EP-A- 1 197 169
- DE-A1- 10 003 152
- DE-U- 1 929 662
- DE-U1- 29 911 317

## Beschreibung

Die Erfindung bezieht sich auf einen Reklamezaun mit Sitz gemäß dem Oberbegriff des Anspruchs 1.

Das technische Problem, das mit der Erfindung gelöst wird, besteht darin, einen im Boden befestigten Zaun an öffentlichen Plätzen zu errichten, wie z. B. Haltestellen im Stadtverkehr, Märkten, Eingängen in Schulgebäuden, Parks Untergrundbahn und ähnliches, an denen eine Reklametätigkeit möglich ist, wobei durch Drehen der Platte in eine horizontale Lage ein Sitz zum Ausrasten gebildet werden kann.

Es sind im Boden befestigte Zäune an öffentlichen Orten, wie Haltestellen des öffentlichen Verkehrs, Schulen, Fahrzeugparkplätzen und dergleichen bekannt, die meist aus im Boden einbetonierten Metallpfählen in einem bestimmten Abstand errichtet sind, die untereinander entweder mit horizontalen Rohren oder Ketten verbunden sind. An den Ketten werden häufig Blechplatten befestigt, die als Reklameschilder dienen.

Ein Nachteil dieser bekannten Zäune mit diesen Reklametafeln ist der, dass der Zaun nicht als vorübergehender Sitzplatz genutzt werden kann. Außer in Parks, wo Sitzbänke aufgestellt sind, bieten in der urbanen Umgebung die meisten umzäunten Flächen den Menschen nicht die Möglichkeit, sich vorübergehend auszurasten. Zum Sitzen bestimmte Bänke, die zugleich auch als Abgrenzung dienen, haben den Nachteil, dass die Sitzfläche atmosphärischen Niederschlägen ausgesetzt ist und verschmutzt wird, sodass keine sauberen Flächen bestehen, die zum Sitzen benutzt werden können.

Der Anmelder geht von einem Reklamezaun mit Sitz aus, der sich in einem Rohrrahmen befindet, der in dem Boden einbetoniert ist. Zwischen den vertikalen Holmen des Rahmens ist ein Sitz gelagert, der um eine Achse mit einem Winkel von 180° gedreht werden kann. Am kürzeren Abschnitt des Sitzes ist an beiden Seiten ein Hebel angeordnet, der mit dem anderen Ende mit einem Gewicht verbunden ist, das sich im Vertikalrohr des Rahmens verschieben lässt. Wenn der Sitz zu Reklamezwecken dient, die auf beiden Seiten des Sitzes vorgesehen werden, befindet sich das Gewicht in der unteren Lage und der Sitz ist dann in vertikaler Position. Durch Wenden des Sitzes in die eine oder andere Richtung in die Horizontalposition wird das Gewicht in seine obere Lage verschoben.

Der Nachteil dieser bekannten Reklamezaunlösung mit Sitz besteht darin, dass der mit dem Sitz und dem Gewicht verbundene Hebel sichtbar ist und eine Gefahr darstellt, dass sich die Finger oder Bekleidung darin einklemmen. Eine besondere Gefahr besteht für Kinder, die durch Wenden des Sitzes in die eine oder andere Richtung sich die Finger verletzen können.

Weiter ist aus der EP 1 197 169 A2 eine Barriere mit Klappsitzen mit den Merkmalen des Oberbegriffs des unabhängigen Anspruchs 1 bekannt. Die Barriere umfasst einen Rahmen mit wenigstens einem horizontalen Träger, an dem mittels einer Halterung Sitz befestigt ist, wobei die Halterung eine Verschwenkung des Sitzes um 180° zwischen einer ersten horizontalen Position in eine zweite horizontale Position erlaubt. Eine Rasteinrichtung ermöglicht es, den Sitz in einer vertikalen Position zwischen der ersten und zweiten horizontalen Position zu halten.

Aufgabe der Erfindung ist es, einen Reklamezaun mit Sitz zu schaffen, mit dem die vorstehend geschilderten Nachteile beseitigt sind.

Dies wird erfindungsgemäß mit dem in Anspruch 1 gekennzeichneten Reklamezaun erreicht. In den Unteransprüchen sind vorteilhafte Ausgestaltungen der Erfindung wiedergegeben.

Der erfindungsgemäße Reklamezaun mit Sitz ist aus parallelen Vertikalstäben zusammengesetzte die mit ihren Enden als Pfähle z. B. durch Einbetonieren in den Boden eingelassen sind. Die oberen freien Enden sind mit Knien und horizontalen Rohren verbunden. An den Vertikalrohren sind mit Rohrschellen und Schrauben, vorzugsweise Innenmehrkant- oder Imbusschrauben Führungen befestigt, die halbkreisförmige Rillen aufweisen, in die an der Sitzplatte befestigte Anschläge eingreifen.

Die Reklamesitzplatte wird von einem zu einem U gebogenen U-Profil umschlossen. Zwischen den Schenkeln des U-Profils ist die Füllung mit beidseitig verklebten Blech, vorzugsweise aus Aluminium, angeklebt, während in einem bestimmten Abstand eine durchsichtige Schutzplatte verlegt ist. In den Spalt zwischen dem Blech und der durchsichtigen Schutzplatte ist ein beispielsweise aus Karton, Papier oder Kunststoff gebildeter Werbeträger mit der Reklame eingezogen, also einer visuellen, insbesondere aus alphanumerischen Daten und/oder Bildern bestehenden Werbung.

Nachstehend ist eine Ausführungsform der Erfindung anhand der Zeichnung beispielhaft näher beschrieben. Darin zeigen:
Figur 1 eine Vorderansicht des Reklamezauns mit Sitz in entlasteter Position;
Figur 2 eine Seitenansicht des Reklamezauns gemäß Figur 1 in der Sitzposition;
Figur 3 das Detail "A" von Figur 1;
Figur 4 den Querschnitt entlang der Linie I-I in Figur 3;
Figur 5 das Detail "B" in Figur 2;
Figur 6 die Ansicht in Richtung des Pfeiles "E" in Figur 5;
Figur 7 den Aufbau der Reklamesitzplatte;
Figur 8 den Querschnitt entlang der Linie II-II in Figur 7;
Figur 9 das Detail "C" in Figur 7;
Figur 10 einen Querschnitt entlang der Linie III-III in Figur 9; und
Figur 11 den Reklamezaun mit Sitz in verschiedenen Anwendungskombinationen, und zwar miteinander bzw. mit einer Quersprosse oben oder unten oder mit zwei Quersprossen verbunden.

Gemäß Figuren 1 bis 6 ist der Reklamezaun mit Sitz mit einem Rahmen ausgeführt, der zwei Vertikalrohre 3 aufweist, die am unteren Ende als Pfähle 8 in den Boden einbetoniert sind, wobei die Rohre 3 mit Schutzkappen 7 (Figur 1 und 2) überzogen sind. Die Vertikalrohre 3 sind an ihren oberen freien Enden mit Knien 2 verbunden, wobei zwischen den Knien an den beiden Vertikalrohren 3 ein Horizontalrohr 1 befestigt ist. Die Vertikalrohre 3, die Knie 2 und das Horizontalrohr 1 sind untereinander mit einem Klebstoff verbunden.

In Figur 11 sind verschiedene Verbindungsmöglichkeiten von Reklamezäunen mit Sitz mittels horizontaler Sprossen 9 dargestellt, in deren Enden durch Verklebung ein Einschub oder Keil 10 mit zentraler Gewindebohrung für eine Imbusschraube 11 befestigt ist, die durch die Öffnungen von zwei Rohrschellen 6 ragt, die das Vertikalrohr 3 umschließen, wobei beim Anziehen der Imbusschraube 11 die Horizontalsprossen 9 an die Vertikalrohre 3 gezogen werden, um zwei oder mehrere Reklamezäune mit Sitz zu verbinden (Figur 3, 4 und 11). Die Schraube 11 durchsetzt zugleich das untere Ende des Knies 2. Die Länge der Horizontalsprossen 9 ist beliebig.

In Figur 7 bis 10 ist eine Reklamesitzplatte 4 dargestellt, die aus der Füllung 15 und dem U-Profil 13 besteht, welches zu einem U mit nach unten weisender Öffnung gebogen ist (Figur 7). Gemäß Figur 8 sind auf die dünnen Abschnitte 27 der Schenkel des U-Profils 13 durchsichtige Schutzfolien oder -platten 17 aufgeklebt. Die Füllung 15 besteht aus einem Kunststoffschaumstoff, wie Styropor und ist oben und unten mit einem Aluminiumblech 16 verkleidet und in die dicken Abschnitte 28 des U-Profils 13 eingezogen und verklebt. In den zwischen Aluminiumblech 16 und durchsichtiger Platte 17 gebildeten Spalt kann von der einen oder der anderen Seite der Platte ein Werbeträger aus Karton, Papier oder Kunststoff, der mit einer Reklamebotschaft versehen ist, eingefügt werden.

An den offenen Enden des Us, das aus dem U-Profil 13 besteht, sind mit einem Klebstoff Träger 18 befestigt, in die Achsbolzen 14 und Anschläge 12 eingedreht sind. Die Achsbolzen 14 sind zusätzlich mit Kontraschrauben 19 fixiert (Figur 9). Zwischen den Trägern 18 ist mit Schrauben 21 ein rechteckiges, plattenförmiges Gewicht 20 befestigt. Die freien Enden des U-Profils 13 (Figur 7) sind mit dem abdeckenden U-Profil 23 verschlossen, das mit Schrauben 22 abnehmbar an dem Gewicht 20 befestigt ist.

Die Reklamesitzplatte 4 ist zwischen den Vertikalrohren 3 um die Achsbolzen 14 verschwenkbar gelagert; wobei eine Führung 5 vorgesehen ist, die mit einer Rohrschelle 6 im Vertikalrohr 3 mittels der Schraube 25 befestigt ist. Die Führungen 5 werden durch Gussteile gebildet, die die Vertikalrohre 3 umschließen. An der der Sitzplatte 4 zugewandten Seite weisen die Führungen 5 eine Fläche mit einer halbkreisförmigen Nut oder Rille 24 auf, in der die Anschläge 12 geführt sind, wodurch die Platte 4 um 180° gedreht werden kann.

Der erfindungsgemäße Reklamezaun mit Sitz bildet, wenn er nicht zum Sitzen benutzt wird, eine gewisse Barriere, also einen Zaun, wo dies nötig ist und zwar an einem für eine Reklame günstigen Ort, wodurch er im Vergleich zu einem gewöhnlichen Zaun auch dekorativ wirkt. Zugleich zieht er die Aufmerksamkeit der Passanten bzw. der Personen an, an die sich die Reklamebotschaft richtet.

Die Reklamesitzplatte 4 kann auf die eine oder andere Seite zum vorübergehenden Ausrasten oder zur Ablage von Sachen gezogen werden. Durch das Gewicht der sitzenden Person wird die Reklamesitzplatte 4 in horizontaler Lage gehalten. Sobald die Person aufsteht, dreht sich die Sitzplatte 4 automatisch durch das Gewicht 20 in die ursprüngliche vertikale Lage zurück und die Reklamebotschaft wird wieder sichtbar. Da sie sich, wenn sie nicht benutzt wird, in der Vertikalposition befindet, können sich an der Oberfläche der Reklamesitzplatte 4 keine atmosphärischen Niederschläge zurückbleiben, wodurch die Sitzfläche immer relativ sauber ist im Vergleich zu üblichen Sitzen an öffentlichen Plätzen, wie Parks, Haltestellen und dergleichen. Erfindungsgemäß wird also ein Zaunelement aus zwei Vertikalrohren 3, die mit Knien 2 mit einem Horizontalrohr 1 verbunden sind und zwischen denen der Sitz 4 verschwenkbar gelagert ist, bereitgestellt. Durch Aneinanderreihung der Zaunelemente oder durch Verbindung mit den Horizontalsprossen 9 wird dann gemäß Figur 11 ein Zaun gebildet.

## Patentansprüche

1. Reklamezaun aufweisend:
wenigstens zwei parallele Vertikalrohre (3), die mit ihrem unteren Ende (8) an einem Boden befestigbar sind, während ihr oberes Ende horizontal miteinander verbunden ist; und
einen zwischen den Vertikalrohren (3) um eine Schwenkachse schwenkbar gelagerten Sitz (4);
**dadurch gekennzeichnet,**
**dass** der Sitz (4) aus
einem U-förmigem Rahmen (13),
einer Füllung (15),
zwei durchsichtigen Schutzplatten (17),
einem Gewicht, sowie
einer Abdeckung
gebildet ist,
wobei die Füllung (15) und die Schutzplatten (17) so am Rahmen (13) befestigt sind, dass die Schutzplatten (17) mit Abstand von der Füllung (15) angeordnet sind, so dass in einem zwischen der Füllung (15) und den Schutzplatten (17) verbleibenden Spalt ein Werbeträger anordenbar ist,
wobei der Spalt durch die Abdeckung (23) verschließbar ist, und
wobei das Gewicht (20) beabstandet von der Schwenkachse im Sitz (4) angeordnet ist, so dass der Sitz (4) in unbelastetem Zustand in vertikaler Lage gehalten wird.

2. Reklamezaun nach Anspruch 1,
wobei an den freien Enden des U-förmigem Rahmens (13) Träger (18) mit Achsbolzen (14) und Anschlägen (12) befestigt sind; und
wobei an den Vertikalrohren (3) Führungen (5) mit jeweils einer halbkreisförmigen Rille (24) befestigt sind, in welche die Anschläge (12) des Sitzes (4) eingreifen.

3. Reklamezaun nach Anspruch 2, wobei ein oberes Ende der Vertikalrohre (3) durch eine Steckverbindung mit einem Knie (2) mit einem Horizontalrohr (2) verbunden ist.

4. Reklamezaun nach Anspruch 3, wobei die Füllung (15) Bleche (16) aufweist, die an den Schenkeln des U-förmigem Rahmens (13) befestigt sind.

5. Reklamezaun nach Anspruch 4, wobei zwei Vertikalrohre (3) zur Bildung eines Zauns mit wenigstens einer rohrförmigen Horizontalsprosse (9) verbunden sind, wobei in das Innere der rohrförmigen Horizontalsprosse (9) ein Keil (10) mit Innengewinde eingefugt ist, der mit einer Schraube (11) und Rohrschellen (6) an dem benachbarten Vertikalrohr (3) befestigt ist.

6. Reklamezaun nach Anspruch 4, wobei der U-förmige Rahmen (13) aus einem U-Profil gebildet ist, welches einen dünnen (27) und einen dicken (28) Schenkelabschnitt aufweist, wobei die Schutzplatten (17) am dünnen Schenkelabschnitt (27) und die Bleche (16) am dicken Schenkelabschnitt (28) befestigt sind.

7. Reklamezaun nach Anspruch 6, wobei das Knie (2) am Horizontalrohr (1) und/oder Vertikalrohr (3), die Schutzplatten (17) an den dünnen Schenkelabschnitten (27), die Bleche (16) an den dicken Schenkelabschnitten (28) und/oder der Keil (10) im Inneren der Horizontalsprosse (9) durch Ankleben befestigt ist bzw. sind.

8. Reklamezaun nach einem der Ansprüche 2 bis 7, wobei die Achsbolzen (14) und/oder die Anschläge (12) ein Gewinde aufweisen und in den Träger (18) eingeschraubt sind.

9. Reklamezaun nach einem der Ansprüche 2 bis 8, wobei das Gewicht (20) an den Trägern (18) und/oder die Abdeckung (23) an dem Gewicht (20) mit wenigstens einer Schraube (21 bzw. 22) befestigt ist.

10. Reklamezaun nach einem der Ansprüche 2 bis 9,
wobei die Führungen (5) mit Schrauben (25) und Rohrschellen (6) an den Vertikalrohren (3) befestigt sind; und
wobei die Schrauben (25), mit denen die Rohrschellen (6) und Führungen (5) an den Vertikalrohren (3) befestigt sind, durch Innenmehrkantschrauben gebildet sind.

11. Reklamezaun nach einem der vorangegangenen Ansprüche, wobei die Abdeckung (23) ein abnehmbares U-Profil ist, welches das Gewicht (20) abdeckt.

## Claims

1. An advertising fence, comprising:
at least two parallel vertical pipes (3), the lower ends (8) of which are attachable to the ground, while the upper ends are connected horizontally with one another; and
a seat (4) which is mounted between the vertical pipes (3) to be movable about a pivot axis;
**characterized in that**
the seat (4) is formed of
a U-shaped frame (13),
a filling (15),
two translucent protective panels (17),
a weight, as well as
a cover,
wherein the filling (15) and the protective panels (17) are mounted to the frame (13) such that the protective panels (17) are disposed at a distance spaced apart from the filling (15) so as to allow an advertising medium to be disposed in the gap remaining between the filling (15) and the protective panels (17),
wherein the gap is closable by means of the cover (23),
wherein the weight (20) is disposed in the seat spaced apart from the pivot axis such that the seat (4) is held in vertical position in unloaded state.

2. The advertising fence according to claim 1,
wherein mounts (18), comprising axle bolts (14) and stops (12), are affixed to the free ends of the U-shaped frame (13); and
wherein guides (5) each formed with a semicircular groove (24) are affixed to the vertical pipes (3), said stops (12) of the seat (4) engaging into said grooves (24).

3. The advertising fence according to claim 2, wherein an upper end of the vertical pipes (3) is connected to a horizontal pipe (2) by means of a plug connector comprising a knee (2).

4. The advertising fence according to claim 3, wherein the filling (15) comprises metal sheets (16) which are affixed to the legs of the U-shaped frame (13).

5. The advertising fence according to claim 4, wherein two vertical pipes (3) are connected to at least one tubular horizontal rail (9) to form a fence, the interior of the tubular horizontal rail (9) including a wedge (10) with internal thread which is affixed to the adjacent vertical pipe (3) by means of a screw (11) and pipe clamps (6).

6. The advertising fence according to claim 4, wherein the U-shaped frame (13) is formed of a U-profile which comprises a thin (27) and a thick (28) leg section, the protective panels (17) being affixed to the thin leg section (27) and the metal sheets (16) being affixed to the thick leg section (28).

7. The advertising fence according to claim 6, wherein the knee (2) is affixed to the horizontal pipe (1) and/or the vertical pipe (3), the protective plates (17) are affixed to the thin leg sections (27), the metal sheets (16) are affixed to the thick leg sections (28) and/or the wedge (10) is affixed in the interior of the horizontal bar (9) by adhering.

8. The advertising fence according to one of claims 2 to 7, wherein the axle bolts (14) and/or the stops (12) comprise a thread and are threaded into the mount (18).

9. The advertising fence according to one of claims 2 to 8, wherein the weight (20) is affixed to the mounts (18) and/or the cover (23) is affixed to the weight (20) by means of at least one screw (21 and 22, respectively).

10. The advertising fence according to one of claims 2 to 9, wherein the guides (5) are affixed to the vertical pipes (3) by means of screws (25) and pipe clamps (6); and
wherein the screws (25) by means of which the pipe clamps (6) and guides (5) are affixed to the vertical pipes (3) are formed by socket screws.

11. The advertising fence according to one of the preceding claims, wherein the cover (23) is a removable U-profile which covers the weight (20).

## Revendications

1. Barrière publicitaire présentant :
au moins deux tubes verticaux parallèles (3) qui peuvent être fixés par leurs extrémités inférieures (8) au niveau d'un sol tandis que leurs extrémités supérieures sont reliées entre elles à l'horizontale ; et
un siège (4) placé entre les tubes verticaux (3) et qui peut pivoter autour d'un axe de pivotement ;
**caractérisée en ce que** le siège (4) est formé d'un cadre en forme de U (13), d'une garniture (15), de deux plaques de protection transparentes (17), d'un poids et d'un cache,
où la garniture (15) et les plaques protectrices (17) sont fixées au niveau du cadre (13) de façon telle que les plaques protectrices (17) sont disposées selon un écart par rapport à la garniture (15), de sorte que dans une fente restant entre la garniture (15) et les plaques protectrices (17) peut être disposé un support publicitaire, où la fente peut être refermée par le cache (23), et où le poids (20) est disposé dans le siège (4) avec un écart par rapport à l'axe de pivotement, si bien que le siège (4) à l'état non chargé est maintenu dans une position verticale.

2. Barrière publicitaire selon la revendication 1, dans laquelle, au niveau des extrémités libres du cadre en forme de U (13) sont fixés des supports (18) avec des boulons axiaux (14) et des butées (12) ; et dans laquelle au niveau des tubes verticaux (3) sont fixées des glissières (5) avec respectivement une rainure en demi-cercle (24), dans laquelle s'insèrent les butées (12) du siège (4).

3. Barrière publicitaire selon la revendication 2, dans laquelle une extrémité supérieure des tubes verticaux (3) est reliée à un tube horizontal (2) par une liaison enfichable avec un raccord coudé (2).

4. Barrière publicitaire selon la revendication 3, dans laquelle la garniture (15) présente des tôles (16) qui sont fixées aux branches du cadre en forme de U (13).

5. Barrière publicitaire selon la revendication 4, dans laquelle deux tubes verticaux (3) sont reliés pour former une barrière par au moins un barreau horizontal en forme de tube (9), où dans l'intérieur du barreau horizontal en forme de tube (9) est insérée une clavette (10) avec filetage femelle, qui est fixée par une vis (11) et des pattes tubulaires (6) au tube vertical adjacent (3).

6. Barrière publicitaire selon la revendication 4, dans laquelle le cadre en forme de U (13) est formé d'un profil en U qui présente un segment de branche mince (27) et un segment de branche épais (28), où les plaques protectrices (17) sont fixées au segment de branche mince (27) et les tôles (16) au segment de branche épais (28).

7. Barrière publicitaire selon la revendication 6, dans laquelle le raccord coudé (2) est fixé au niveau du tube horizontal (1) et/ou du tube vertical (3), les plaques protectrices (17) sont fixées au niveau des segments de branche minces (27), les tôles (16) au niveau des segments de branche épais (28) et/ou la clavette (10) à l'intérieur du barreau horizontal (9), par collage.

8. Barrière publicitaire selon l'une des revendications 2 à 7, dans laquelle les boulons axiaux (14) et/ou les butées (12) présentent un filetage et sont vissés dans les supports (18).

9. Barrière publicitaire selon l'une des revendications 2 à 8, dans laquelle le poids (20) est fixé au niveau des supports (18) et/ou le cache (23) au niveau du poids (20) par au moins une vis (21 ou 22).

10. Barrière publicitaire selon l'une des revendications 2 à 9, dans laquelle les glissières (5) sont fixées avec des vis (25) et des pattes tubulaires (6) au niveau des tubes verticaux (3) ; et dans laquelle les vis (25) avec lesquelles les pattes tubulaires (6) et les glissières (5) sont fixées aux tubes verticaux (3) sont formées par des vis à pans creux.

11. Barrière publicitaire selon l'une des revendications précédentes, dans laquelle le cache (23) est un profil en U amovible qui recouvre le poids (20).
